# EUROPÄISCHE PATENTSCHRIFT

(11) **EP 2 046 462 B1**
(45) Veröffentlichungstag und Bekanntmachung des Hinweises auf die Patenterteilung: **09.06.2010**
(21) Anmeldenummer: 07763956.5
(22) Anmeldetag: 19.07.2007
(51) Int. Cl.: A63B 65/12

(54) **SPIEL- UND SPORTGERÄT ZUM SCHIESSEN UND FANGEN EINES FLUGGEGENSTANDES, EINHÄNDIG SPIELBAR**
PLAY AND SPORT DEVICE FOR LOBBING AND CATCHING A FLYING OBJECT, WHICH CAN BE PLAYED USING ONE HAND
APPAREIL DE JEU ET DE SPORT, À MANIER D'UNE SEULE MAIN, POUR PERCER ET ATTRAPER UN OBJET VOLANT

(30) Priorität: 05.08.2006 CH 12522006
(43) Veröffentlichungstag der Anmeldung: 15.04.2009
(73) Patentinhaber: Robustelli, Urs, 8005 Zürich (CH); Altenburger, Gregor, 8005 Zürich (CH)
(72) Erfinder: Robustelli, Urs, 8005 Zürich (CH); Altenburger, Gregor, 8005 Zürich (CH)
(86) Internationale Anmeldenummer: PCT/CH2007/000356
(87) Internationale Veröffentlichungsnummer: WO 2008/017174

(56) Entgegenhaltungen:
- DE-C- 482 496
- FR-A- 2 338 057
- GB-A- 191 013 116
- US-A- 1 463 726

## Beschreibung

Die Erfindung betrifft ein Spiel- und Sportgerät, mit welchem einhändig (unabhängig von Rechts- oder Linkshändigkeit) kleinere Fluggegenstände gefangen und geschossen (gespickt) werden können. Der Umgang mit dem Gerät ist äusserst einfach, aber erst mittels Geschicklichkeit und Uebung erschliessen sich die ganzen Spielmöglichkeiten.

Es gibt einige Sport- und Spielgeräte, mit welchen Fluggegenstände hin- und her gespickt und geschossen werden können (Tennis-, Badminton- und Pingpongschläger etc.). Bei diesen kann der Fluggegenstand aber nicht gefangen werden. Andererseits gibt es Fanghandschuhe, Klettscheiben etc., mit denen ein Fluggegenstand leichter gefangen werden kann. Nur kann mit diesen ein Fluggegenstand nicht wieder zurückgeworfen werden, weshalb die andere Hand dafür zu Hilfe genommen werden muss.

Konstruierten Spiel- oder Sportgeräten, mit welchen einhändig ein Fluggegenstand geschossen und gefangen werden kann, mangelt es bis anhin an Dynamik oder an dem spielerischen Element und/oder sie brauchen elektrische Unterstützung. Dies ist bei genannter Erfindung nicht so.

Das Dokument DE-482496 C offenbart ein Spielgerät nach dem Oberbegriff von Anspruch 1.

Die vorliegende Erfindung bietet zudem einen Ueberraschungseffekt: Für den/die Mitspieler ist fast nicht ersichtlich, wann der Fluggegenstand wieder zurückgespickt wird, da dieser nach dem Fangen nicht mehr sichtbar ist. Zudem kann mit der genannten Erfindung sowohl als Einzelperson (Jonglage, Wand-ab, Ziel treffen), wie auch zu zweit, als Gruppe oder in Teams gespielt werden.

Das erfindungsgemäße Spiel- und sportgerät ist in Anspruch 1 definiert.

Die Erfindung liegt in zwei Ausführungen vor. Beide Ausführungen machen sich als Kernelement zum Fangen und Schiessen (Spicken) eine Membran zunutze. Wird die Membran geöffnet (gespannt), so kann ein Fluggegenstand geschossen werden. Wird die Membran geschlossen, so kann ein Fluggegenstand gefangen werden. Die hauptsächliche, technische Unterscheidung der zwei vorliegenden Ausführungen besteht darin, dass mit einem Gerät mittels Händedruck die Membran gespannt wird und mit dem anderen Gerät durch öffnen der Hand der gleiche Effekt erzielt wird.

Anhand der beiliegenden Zeichnungen wird die Erfindung erläutert:

Fig. 1, eine Ansicht der Membran (1), welche auf zwei gebogenen Stangen (2) aufgespannt ist, die in der ausgeführten Erfindung je ein Halbrund bilden (dies ist aber nicht zwingend). Der Kreis wird mit den Stangen aber nicht geschlossen, es hat in der Mitte des Runds eine Aussparung (7), welche die Fangtasche und die "Sprungfeder" für den Fluggegenstand bildet. Die Membran wird so aufgespannt und abgenäht (4) (o. geklebt, geschweisst), dass in Zugrichtung (5) fast keine Dehnung möglich ist. Eine Dehnung in die konträre Richtung ist durchaus willkommen, da so beim Fangen eines Gegenstandes zusätzlicher Platz in der Membrantasche geschaffen wird (dem ist aber nur so, wenn die Membran aus einem Material hergestellt wird, welches nicht ausbeult. Zudem wird die Membran so auf die Stangen aufgezogen, dass die Stangen vor der Aussparung in der Mitte (Fangtasche) gestoppt werden. Des weitem wird am Scheitelpunkt der Spannstangen eine Aussparung (6) freigelassen für die Befestigung derselben am Spielgerät. Auf der Länge der Befestigung sind die Stangen nicht gebogen sondern so gestaucht, dass sie zwei kurze Geraden bilden (3). Am Scheitelpunkt der Spannstangen ist ein "Stopper" (8) angebracht. Der "Stopper" selber ist ein einfacher Bolzen, welcher mit der Halterung (36), Fig. 7, den Zweck hat, die Membran vor dem Aufklappen nach vorne zu bewahren. Die Grösse der Membran ist nicht festgelegt, bewegt sich aber für genannte Erfindung wohl in einem Durchmesser von 15 - 25 cm.

Fig. 2 zeigt die Ausführung 1, welche sich durch den Umstand auszeichnet, dass sich die Membran durch ein Zudrücken der Hand öffnet und mittels öffnen der Hand schliesst.

Die Ausführung baut auf einem Bügel (9) auf, welcher in sich, dank des verwendeten Materials, leicht gespannt ist (10) und so stets in den Ausgangszustand zurückkehrt. Dieser Umstand wird mit einer angebrachten Druckfeder (11) begünstigt, was für das Fangen eines Fluggegenstandes notwendig ist. Der Bügel ist fest (12 - 13) mit der Konstruktion verbunden, welche den Uebertrag des Drucks auf die zwei beweglichen "Arme" (15) ermöglicht, die zum Oeffnen der Membran Verwendung finden. Der Ort der Kraftübertragung ist geschützt (14). Die Konstruktion zur Uebertragung des Drucks besteht aus einer Zahnstange (16), die durch ihre Bewegung die Zahnräder (17) antreibt, welche fest mit den genannten "Armen" verbunden sind, an denen wiederum die Halterungen (18) für die Spannstangen angebracht sind. Fig. 2 zeigt genannten Halterungen, welche auf den "Stopper" (8) (gem. Fig. 1) verzichten, da dieses Weglassen bei entsprechender Spieltechnik auch eine Variante darstellt. Ansonsten findet eine Membran gemäss Fig. 1 Verwendung. Für das Halten der Ausführung ist keine spezielle Vorrichtung notwendig, der Bügel wird einfach mit der Hand umschlossen.

Fig. 3 zeigt eine Detailansicht zur Ausführung 1 (Fig. 2), in welcher die Technik zur Uebertragung der Kraft und Geschwindigkeit ersichtlich ist (15 -17).

Fig. 4 zeigt eine Detailansicht zur Ausführung 1 (Fig. 2), in welcher eine mögliche Halterung (18) dargestellt wird, welche verwendet werden kann, wenn auf den "Stopper" (8) verzichtet wird.

Fig. 5 zeigt dip aufgeklappte Vorderansicht der Ausführung 2, welche sich durch den Umstand auszeichnet, dass sich die Membran durch Oeffnen der Hand öffnet und mittels schliessen der Hand schliesst. Die Grundkonstruktion der Ausführung besteht aus einem stabilen Ring (19) auf der einen und zwei Führungsstangen (21) (welche in einen Halbring (20) abgeleitet werden) auf der anderen Seite, die miteinander durch ein Scharnier (30), Fig. 6, verbunden sind. Bei der Ausführung 2 gemäss Fig. 5 wird der Daumen und im Minimum der Ring- und Zeigefinger auf dem Gerät befestigt, um die Konstruktion öffnen und schliessen zu können. Dabei wird der Daumen mittels eines verstellbaren Bändels (23) auf einer "Disk" (22) befestigt. Die Scheibe wiederum sitzt auf einem Rohrstück (38), Fig. 6 und 7, auf einer Querstange (24), welche in zwei Rohrstücke (25) mündet, so zu genannten Führungsstangen montiert, dass für den Daumen mit der "Disk" sowohl ein Drehen (Ergonomie) und Kippen nach vorne und hinten (dies ermöglicht es, die Hand zum Gerät in grösserem Winkel öffnen zu können), wie auch ein Rutschen entlang der Querstange (Ergonomie) und der Führungsstangen (Uebertrag Kraft/Geschwindigkeit, Ergonomie) möglich ist (Fig. 7). Die anderen Finger werden mittels zwei Bändern (26) auf einer Halbscheibe (27) (z.B. aus Plastik, Alu usw.) befestigt, wobei das untere Band in der Mitte so umgelenkt wird (28), dass zwei Oeffnungen für die Finger entstehen. Damit wird eine grössere Sicherheit an der Hand erreicht.

Die oberen zwei Halbrunde (29) der Grundkonstruktion von der Ausführung 2 werden mit einem sehr dehnbaren Material bespannt (Dehnbarkeit des Materials nicht zwingend), damit die Fluggegenstände auch direkt und mit dem Effekt eines Trampolins zurück- oder weitergespielt werden können.

Fig. 6 zeigt die aufgeklappte Rückansicht der Ausführung 2. Es zeigt auch die in Fig. 5 beschriebenen Scharniere (30), welche ein auf- und zuklappen des Spielgerätes (und der Membrane) ermöglichen. Das untere Halbrund ist analog zu Fig. 5 (27) eine Halbscheibe aus Plastik (31) (oder Alu usw.) . Das Band für den Daumen, wie auch die Bänder für die anderen Finger werden in je einem doppelten Boden (32) mittels eines Führungsschlitzes (33) geführt. Ihre Verstellbarkeit erhalten sie durch ein an den Bändern befestigtes Verbindungselement (34), welches z.B. in Löchern (35) an der Rückseite der doppelten Wand (31) einrasten kann (oder ausgeführt mit einem Schnellspanner, Klettverschluss etc.).

An der genannten Grundkonstruktion sind die in Fig. 7 vorgestellten Halterungen (36) angebracht, welche die in Fig. 1 beschriebene Membran halten.

Wie aus Fig. 7 ersichtlich, ist die Halterung (36) dank Kerbe (37) auch Führungsschiene für den "Stopper" (8) und verhindert ein hin- und herrutschen der erläuterten Fang- und Spickkonstruktion sowie ein Aufklappen der Membran nach vorne. Da die Halterungen für die Membran beim Zuklappen zusammenschlagen können, besteht auch die Möglichkeit, die Halterungen aus einem Material herzustellen, welches beim erwähnten Zuklappen z.B. ein klacksendes Geräusch ergibt. Grundsätzlich ist vorgesehen die Halterungen (und Stopper) zu kaschieren, aber auch da ist die Möglichkeit gegeben, ein Geräusch beim Zuklappen zu erzeugen.

Fig. 8 zeigt eine Detailansicht der Daumenhalterung zu Ausführung 2.

## Patentansprüche

1. Einhändig zu spielendes Spiel- und Sportgerät zum Fangen und Schiessen eines Fluggegenstandes durch Öffnen und Schliessen einer Membran, welche solcherart aufgespannt ist (1-7), dass der Fluggegenstand beim Schließen der Membran in eine von der Membran gebildete "Fangtasche" (7) gefangen wird, damit bei jedem Schiessen immer die gleichen Voraussetzungen bestehen, dass bei geschlossener Membran der Fluggegenstand nicht aus der "Fangtasche" fallen kann, egal in welche Richtung das Spiel gehalten wird und dass die Membran gleichzeitig eine "Sprungfeder" (7) bildet, welche es beim Öffnen ermöglicht, den Fluggegenstand beim Schiessen stets so weit als möglich und stets zielgenau zu schiessen, **dadurch gekennzeichnet, dass** die Membran derart aufgespannt ist, dass ein Aufklappen nach vorne mittels eines "Stoppers" (8) und einer Halterung (36) verhindert wird, so dass der Fluggegenstand aus jedwelcher Richtung gefangen und in jedwelche Richtung geschossen werden kann.

2. Spiel- und Sportgerät nach Anspruch 1, **dadurch gekennzeichnet, dass** durch die Halterung beim Zuklappen der Membran ein Geräusch erzeugbar ist.

3. Spiel- und Sportgerät nach einem der Ansprüche 1 bis 2, **dadurch gekennzeichnet, dass** sich die Membran durch Zudrücken der Hand öffnet und mittels Öffnen der Hand schliesst.

4. Spiel- und Sportgerät nach einem der Ansprüche 1 bis 2, **dadurch gekennzeichnet, dass** sich die Membran mittels Öffnen der Hand öffnet und mittels Schliessen der Hand schliesst.

5. Spiel- und Sportgerät nach Anspruch 4, **dadurch gekennzeichnet, dass** ein Kraftübertrag auch mittels Daumen ausgelöst wird und der Daumen sich im Minimum über eine Achse bewegen kann, um das notwendige Aufspreizen des Gerätes in ergonomischer und funktionaler Weise sowohl für Kinder wie auch Erwachsene zu ermöglichen.

6. Spiel- und Sportgerät nach den Ansprüchen 1 bis 2 und 4 oder 5, **dadurch gekennzeichnet, dass** es ein Doppelwand besitzt, dass verstellbare Halterungsbändel in einem Zwischenboden geführt werden und auf der Rückseite der Doppelwand mittels eines Verbindungselementes verstellbar eingerastet werden können.

7. Spiel- und Sportgerät nach einem der vorhergehenden Ansprüche, **dadurch gekennzeichnet, dass** die Aussenseite der Membran bei geschlossenem Zustand als Schlägerersatz dienen kann, um den Fluggegenstand direkt zurück zu schlagen.

8. Spiel- und Sportgerät nach einem der vorhergehenden Ansprüche, **dadurch gekennzeichnet, dass** die Membran auf zwei gebogenen Spannstangen aufgespannt ist.

## Claims

1. A play and sport device to be played singlehandedly, for catching and shooting of a flying object by opening and closing of a membrane which is strechedly mounted (1 - 7) such that upon closing of the membrane the flying object is caught within a "catching pocket" (7) formed by the membrane, so that the same conditions apply for each shooting, such that with the membrane closed the flying object can not fall out of the "catching pocket" regardless of the direction in which the play device is held, and such that the membrane provides at the same time a "spring" (7) which allows upon opening to shoot the flying object always pinpointedly and as far as possible, **characterized in that** the membrane is strechedly mounted such that a forwardly swinging open is prevented by a "stopper" (8) and a retainer (36) so that the flying object can be caught from any direction and can be shot in any direction.

2. A play and sport device according to claim 1, **characterized in that** a sound can be generated by the retainer upon shutting the membrane.

3. A play and sport device according to one of claims 1 to 2, **characterized in that** the membrane opens upon clenching of the hand and closes by opening of the hand.

4. A play and sport device according to one of claims 1 to 2 **characterized in that** the membrane opens by opening of the hand and closes by closing of the hand.

5. A play and sport device according to claim 4, **characterized in that** a transmission of force can be actuated as well by thumb and the thumb can move at minimum over an axis to allow the necessary spreading of the device in an ergonomic and functional manner both for children and for adults.

6. A play and sport device according to claims 1 to 2 and 4 or 5 **characterized in that** it is provided with a double wall, that adjustable holding cords are guided in an intermediate base and can be latched adjustably on the rear side of the double wall by means of a connecting element.

7. A play and sport device according to one of the preceding claims, **characterized in that** the outer side of the membrane in its closed state can serve as a substitute for a racket for returning the flying object directly.

8. A play and sport device according to one of the preceding claims, **characterized in that** the membrane is strechedly mounted on two tension rods.

## Revendications

1. Appareil de jeu et de sport se jouant à une main pour attraper et tirer un objet volant par ouverture et fermeture d'une membrane, laquelle est tendue d'une telle façon (1-7) que l'objet volant, par fermeture de la membrane, est attrapé dans une « poche de capture » (7) formée par la membrane, les mêmes conditions demeurant toujours à chaque tir, et qu'à cause de la fermeture de la membrane, l'objet volant ne peut pas tomber hors de la « poche de capture », dans quelque direction qu'ait lieu le jeu et que la membrane forme en même temps un « ressort élastique » (7), qui permet, lors de l'ouverture, de tirer l'objet volant lors du tir toujours aussi loin que possible et toujours précisément, **caractérisé par le fait que** la membrane est tendue de telle manière qu'une ouverture vers l'avant est empêchée au moyen d'un « stoppeur » (8) et d'un support (36), de telle sorte que l'objet volant est attrapé quelle que soit sa direction d'origine et peut être tiré dans quelle que direction que ce soit.

2. Appareil de jeu et de sport selon la revendication 1, **caractérisé par le fait qu'**un bruit peut être produit par le support lors de la fermeture de la membrane.

3. Appareil de jeu et de sport selon l'une des revendications 1 et 2, **caractérisé par le fait que** la membrane s'ouvre en serrant la main et se ferme en ouvrant la main.

4. Appareil de jeu et de sport selon l'une des revendications 1 et 2, **caractérisé par le fait que** la membrane s'ouvre en ouvrant la main et se ferme en fermant la main.

5. Appareil de jeu et de sport selon la revendication 4, **caractérisé par le fait qu'**un transfert de force est également déclenché au moyen du pouce et le pouce peut se déplacer au minimum sur un axe, pour permettre l'écartement indispensable de l'appareil de manière ergonomique et fonctionelle pour les enfants comme pour les adultes.

6. Appareil de jeu et de sport selon l'une des revendications 1 à 2 et 4 ou 5, **caractérisé par le fait qu'**il possède une double paroi, que des bandes de support ajustables sont guidées dans un corps intermédiaire et peuvent être encliquetées de façon ajustable sur la face arrière de la double paroi au moyen d'un élément de liaison.

7. Appareil de jeu et de sport selon l'une des revendications précédentes, **caractérisé par le fait que** la face externe de la membrane peut servir de substitut de raquette dans son état fermé, pour frapper en retour directement l'objet volant.

8. Appareil de jeu et de sport selon l'une des revendications précédentes, **caractérisé par le fait que** la membrane est tendue sur deux tiges de serrage coudées.
